# EUROPÄISCHE PATENTANMELDUNG

(11) **EP 0 155 659 A2**
(43) Veröffentlichungstag der Anmeldung: **25.09.1985**
(21) Anmeldenummer: 85103087.4
(22) Anmeldetag: 16.03.1985
(51) Int. Cl.: E06B 9/56

(54) **Rolladen zum wahlweisen Verschliessen von Oeffnungen**

(30) Priorität: 21.03.1984 CH 1433/84
(71) Anmelder: Abito Finanz- und Handelsgesellschaft AG, FL-9490 Vaduz (LI)
(72) Erfinder: Foery-Derron, Hermann, CH-6648 Minusio (CH)
(74) Vertreter: EGLI-EUROPEAN PATENT ATTORNEYS

(57) **Zusammenfassung**

Der aus Leisten (20) gelenkig zusammengesetzte Rolladen (5) ist an mindestens einem Ende in einer spiralförmigen Nut (11) geführt und wird durch ein von einem Antrieb (7) in Bewegung gesetztes Antriebsrad (15) auf- oder abgerollt. Am Antriebsrad (15) sind zeitweise in die Nut (11) ragende Mitnehmer (16) angeordnet, die an Nocken (21) an den Enden der einzelnen Leisten (20) angreifen. Die Nut (11) kann als langegestreckte Spiralnut ausgebildet sein, wodurch der beim Aufrollen des Rolladens (5) entstehende Wickel verhältnismässig schmal ist, so dass er einerseits den Tageslichteinfall nicht einengt und andererseits in bestehenden schmalen Nischen (4) untergebracht werden kann.

## Beschreibung

Die Erfindung betrifft einen Rolladen zum wahlweisen Verschliessen einer Oeffnung in Wänden, der sich aus horizontal nebeneinander angeordneten Leisten zusammensetzt, die gelenkig miteinander verbunden sind und zur Freigabe der Oeffnung mittels einer, oberhalb oder unterhalb der Oeffnung angeordneten Betätigungsvorrichtung zu einem Wickel zusammenrollbar sind.

Rolläden, mit denen Oeffnungen in Wänden, z.B. Türen oder Fenster, abgedeckt oder freigelegt werden können, sind in vielen Ausführungen bekannt. Der beim Rolladen erzielbare Vorteil liegt darin, dass derselbe leicht in eine Zwischenstellung gebracht und damit die im Raum gewünschte Helligkeit leicht eingestellt werden kann. Weiter bildet der Rolladen einen Schutz für die Oeffnung, sei es vor Kälte oder schlechter Witterung wie Regen oder Schnee, wobei es im allgemeinen nicht erforderlich ist, für die Betätigung des Rolladens eine Türe oder ein Fenster zu öffnen.

Obwohl der Rolladen allgemein auch als Sicherung gegen unbefugtes Eindringen gedacht ist, ist nicht zu übersehen, dass ein wirksamer Schutz gegen unbefugtes Eindringen nur durch eine aufwendige, spezielle Konstruktion erreicht werden kann. Bei der allgemein verwendeten Ausführungsform __{<} sind dagegen die Leisten des Rolladens auf zwei Gurten oder Ketten aufgereiht. Der Spalt zwischen den Leisten, der zwar bei abgerolltem Rolladen kaum sichtbar, aber zum Bilden des Wickels erforderlich ist, kann beim gewaltsamen Eindringen benützt werden, indem die Leisten mit Gewalt auseinandergetrieben und dann die Gurten oder die Ketten entzweigetrennt werden.

Zur Unterbringung des einen Wickel bildenden aufgerollten Rolladens ist meistens ein in einer Nische im Sturz der Oeffnung angeordneter Kasten vorgesehen. Es ist aber erwünscht, den Platz für diesen Kasten so schmal wie möglich zu halten, da sonst eine unerwünscht grosse Schattenbildung durch den Sturz auftritt. Zur Vermeidung dieses Nachteils ist bereits ein Rolladen bekannt (CH-PS 625 311), bei dem beim Aufrollen der Leisten ein länglicher Winkel gebildet wird, wobei beim Aufrollen des Rolladens um zwei, im Sturz angeordnete und durch zwei Hülltriebe verbundene Wellen geführt wird. Da beim Bilden des länglichen Wickels grosse Reibungskräfte auftreten, ist eine solche Lösung höchstens bei kleinen Oeffnungen anwendbar.

Bei einer weiteren bekannten Lösung wird der beim Aufrollen über die Antriebswelle geführte Rolladen zu einem Stapel von jeweils zwei Leisten aufeinandergeschichtet. Damit jedoch die Leistenpaare satt aufeinandergelegt werden können, müssen sie mit Spiel auf der Gurte aufgereiht werden. Obwohl bei vollständig geschlossenem Rollladen dieses Spiel aufgehoben wird und die Leisten aneinander anliegen, können sie unter Kraftanwendung auseinandergetrieben werden, worauf dann die Gurten entzweigetrennt werden können.

Der Erfindung liegt die Aufgabe zugrunde, einen Rolladen der eingangs beschriebenen Art so auszugestalten, dass er sowohl beim Aufrollen in einer schmalen Nische ober- oder unterhalb der Oeffnung untergebracht werden kann als auch bei geschlossener Oeffnung einen guten Schutz gegen gewaltsames Eindringen bietet.

Diese Aufgabe wird gemäss der Erfindung dadurch gelöst, dass die Leisten beim Aufrollen und Abrollen des Wickels mit einem oder beiden Enden an einem drehbar gelagerten Antriebsrad angreifen, das mit der Betätigungsvorrichrtung in Wirkungsverbindung steht.

Zweckmässig werden hierbei die Leisten des Rolladens in einer, vorzugsweise spiralförmigen Nut geführt. Dadurch wird erreicht, dass die Reibungskräfte beim Auf- und Abrollens des Rolladens wesentlich vermindert werden.

Die Erfindung ist in der Zeichnung in einem Ausführungsbeispiel dargestellt, wobei für die Betätigungsvorrichtung drei Varianten dargestellt sind. Es zeigen:
Fig. 1 einen schematisch dargestellten Längsschnitt einer Oeffnung in einer Wand mit einer in der Wand oberhalb der Oeffnung angeordneten Ausnehmung zur Aufnahme des aufgerollten Rollladens,
Fig. 2 einen Schnitt längs der Linie II - II in Fig. 1,
Fig. 3 einen Schnitt wie in Fig. 2, mit einem daran angebauten Zahnradgetriebe und einer Betätigungsvorrichtung,
Fig. 4 denselben Schnitt wie in Fig. 3, jedoch mit einer andern Anordnung des Zahnradgetriebes mit der daran angreifenden Betätigungsvorrichtung,
Fig. 5 einen schematisch dargestellten Längsschnitt des oberen Bereiches der Oeffnung wie in Fig. 1,
Fig. 6 einen Schnitt VI - VI in Fig. 5, mit Nocken an den Enden der Rolladenleisten, und
Fig. 7 einen Schnitt VI - VI in Fig. 5 mit Oesen an den Leistenenden.

In Fig. 1 ist mit 1 eine Oeffnung bezeichnet, die in einer Aussenwand 2 und einer Innenwand 3 angeordnet ist. Zwischen den beiden Wänden 2, 3 ist oberhalb der Oeffnung 1 eine Nische oder Ausnehmung 4 vorgesehen, in welcher ein Rolladen 5 untergebracht ist, der in aufgerolltem Zustand die Nische 4 ausfüllt. Damit der Tageslichteinfall möglichst wenig eingeengt wird, weist der aufgerollte Rolladen 5 die Form eines langgestreckten Wickels auf. Ein in den Innenraum 6 reichendes Betätigungsgestänge 7 dient dazu, das Aufrollen und Abrollen des Rolladens 5 vom Innenraum 6 aus durchzuführen. Das Betätigungsgestänge 7 setzt sich aus einer Antriebsstange 8, einer Bedienungsstange 9 und einem die beiden Stangen 8, 9 verbindenden Gelenkkupplung 10 zusammen.

Der Rolladen 5 wird zum Auf- und Abrollen in einer, in der Nische oder Ausnehmung 4 angeordneten Nut 11 geführt. Die Nut 11 ist als spiralförmige Nut ausgebildet, und der Rolladen 5 wird in der Weise in der Nut 11 geführt, dass er beim Aufrollen von aussen nach innen läuft. Die Nut 11 ist zweckmässig auf einer Platte 12 angeordnet. Die Platte 12 mit der Nut 11 kann zweckmässig aus einem Kunststoff hergestellt werden, der günstige Reibungsverhältnisse ermöglicht.

Zum Auf- und Abrollen des Rolladens dient ein Antriebsrad 15, siehe Fig. 2, 3 und 4, der auf der der Nut 11 entgegengesetzten Seite der Platte 12 angeordnet ist.

Wie aus Fig. 2 - 4 ersichtlich ist, ist das Antriebsrad 15 mit Mitnehmern 16 ausgerüstet, die je nach der Ausführung des Antriebsringes mit demselben fest verbunden oder in demselben beweglich angeordnet sind.

In Fig. 2 besteht der Rolladen 5 aus Leisten 20, die sich über die Breite der Oeffnung 1 erstrecken und an ihren Enden Nocken 21 aufweisen, die mit den Mitnehmern 16 zusammenwirken. Die Mitnehmer 16 sind als durch eine Feder 22 belastete Bolzen ausgebildet, die sich an einer Kulisse 23 abstützen. Im obern Halbbogen ragen die Mitnehmer 16 in die Bahn der Nocken 21 und nehmen dadurch die Leisten 20 des Rolladens 5 mit. In der Platte 12 ist ein halbkreisförmiger Schlitz 24 vorgesehen, durch den die Mitnehmer 16 in den äussersten Bogen der Nut 11 ragen. Der Abstand der Mitnehmer 16 wird so gewählt, dass jeweils ein Mitnehmer mit einem Nocken 21 der Leisten 20 zusammenwirkt. Wird nun das Antriebsrad 15 durch die Betätigung 7 in Drehung versetzt, wird jeweils eine der Zahl der im oberen Halbbogen befindlichen Mitnehmer 16 entsprechende Zahl von Leisten 20 mitgenommen. Im unteren Halbbogen, siehe Fig. 2, ist die Kulisse 23 so ausgebildet, dass die Mitnehmer 16 durch die Feder 22 aus der Nut 11 zurückgeschoben werden.

In Fig. 3 ist die Verbindung des Antriebrades 15 mit der Betätigung 7 dargestellt. Das Antriebsrad 15 ist als volle Scheibe mit einer Nabe 25 ausgebildet, auf deren Stirnseite ein Kegelrad 26 mit Schrauben 27 festgeschraubt ist. Mit dem Kegelrad 26 kämmt ein Kegelritzel 28, das auf der Antriebsstange 8 sitzt. Wie in Fig. 2 stützen sich die Mitnehmer 16 an der Kulisse 23 ab, die als Ring um die Nabe 25 verläuft. Das Antriebsrad 15 und das Kegelradgetriebe 26, 28 sind in einem Gehäuse 30 untergebracht, das mit der Platte 12 zusammengesetzt ist.

In Fig. 3 ist im Antriebsrad 15 und in der Platte 12 eine Bohrung 31 zur Aufnahme einer Welle (nicht dargestellt) vorgesehen, wobei diese Welle dazu dienen kann, ein dem Antriebsrad 15 entsprechendes Antriebsrad am gegenüberliegenden Ende des Roll.adens 5 zu synchronisieren. Damit ist es möglich, Rolladen von sehr grosser Breite einwandfrei auf- und abzurollen. Für kleinere Breiten genügt der Antrieb auf einer Seite des Rolladens 5, da wegen der Führung in der Nut 11 die Reibungskräfte auch bei einseitigem Antrieb klein sind. Dazu kommt noch, dass die Leisten 20 nicht auf Gurten oder Ketten verschiebbar aufgereiht werden müssen. Vielmehr kann eine Konstruktion angewendet werden, bei welcher die Leisten 20 über ihre ganze Breite scharnier- oder hakenförmig miteinander verbunden sind. Damit wird die Gefahr, dass durch Auseinanderschieben der Leisten 20 der Rolladen 5 aufgebrochen werden kann, wesentlich verringert. An den Seitenwänden der 0effnung ist der Rolladen 5 in einer U-Profilschiene 32 geführt.

Bei der Ausführung nach Fig. 4 sind die Mitnehmer 16 fest mit dem Antriebsrad 15 verbunden. Das Antriebsrad 15 ist in einer geneigten Lage im Gehäuse 30 drehbar gelagert, derart, dass die Mitnehmer 16 nur auf einem Teil des oberen Halbbogens durch einen Schlitz 24 in die Nut 11 ragen. Das Antriebsrad 15 wird wie in Fig. 2 durch ein Kegelradge- triebe 26, 28 angetrieben, dessen Kegelritzel 28 an der Antriebsstange 8 der Betätigung 7 befestigt ist. Die Lagerung des Antriebsrades erfolgt auf einer, in der Boh- ; rung 31 angeordneten Welle (nicht dargestellt). Muss wegen einer grossen Breite des Rolladens auch am gegenüberliegenden Rand ein Antriebsrad angeordnet werden, kann dieses durch eine Welle mit der Betätigung 7 gekuppelt werden, die mittels Kardangelenken, etwa wie die Kupplung 10 für die Betätigung 7, mit dem Antriebsrad 15 verbunden werden.

Mit dem beschriebenen Rolladen 5 wird eine Reihe von Vorteilen erreicht. Durch die Führung des Rolladens 5 in einer Spiralnut 11 werden die Reibungskräfte stark vermindert. Die Platte 12 mit dem darauf angeordneten Spiralnutprofil kann beispielsweise aus Kunststoff mit einem reibungsvermindernden Material hergestellt werden. Aber auch eine Ausführung in Leichtmetall, Gusseisen oder Stahl ist möglich. Die Platte 12 wird zweckmässig mit dem Gehäuse 30 und den darin untergebrachten Teilen zusammengebaut und kann dann in einfacher Weise als Einheit verlegt werden. Ob nun das Antriebsrad 15 nach Fig. 3 oder Fig. 4 gewählt wird, hängt vom jeweiligen Anwendungszweck ab. Das schräggestellte Antriebsrad 15 stellt eine besonders kostengünstige Lösung dar, dies bei allen Rolläden beliebiger Breite anwendbar ist.

In Fig. 5, 6 und 7 ist eine weitere Ausführungsform des Antriebs des Rolladens 5 dargetellt. Der Rolladen 5 wird, wie bereits beschrieben, zum Aufrollen und Abrollen in der langgestreckten, spiralförmigen Nut 11 geführt, die in der Platte 12 eingearbeitet ist. Der Antrieb des Rolladens 5 erfolgt hierbei durch ein Antriebsrad 35, das am unteren Ende der Nut 11 angeordnet ist. Das Antriebsrad 35 weist eine Anzahl radiale Arme 36 auf, die die Leisten 20 mitnehmen. An den Enden der Leisten 20, siehe Fig. 6 und 7, sind Mitnehmer, z.B. Nocken 37 oder 0esen 40 befestigt, die so angeordnet sind, dass die radialen Arme 36 zwischen die Nocken 37 oder in die Oesen 40 ragen und so die Mitnahme des Rolladens bewirken. Das Antriebsrad 35 ist mit einer Welle 38 in einer Ausnehmung 39 der Platte 12 gelagert. An der Welle 38 kann über ein Kegelrad- oder Schneckengetriebe (nicht dargestellt) der Antrieb 7 entsprechend der Anordnung in Fig. 1 angekuppelt werden.

Die Anordnung des Antriebsrades 35 nach Fig. 5 und 6 weist den Vorteil auf, dass der Rolladen 5 nur wenig länger als die Höhe der Oeffnung 1 ausgeführt werden muss, so dass hier eine Anzahl Leisten eingespart werden können. Trotzdem kann der Rolladen 5 auch nicht mit Gewalt geöffent werden, insbesondere dann nicht, wenn als Zahnradgetriebe ein selbsthemmendes Schneckengetriebe eingesetzt wird.

In Fig. 6 sind die Nocken 37 mit zwei Armen ausgeführt. Die Zahl der Arme hängt von der Teilung der Mitnehmer 36 am Antriebsrad 35 ab und kann gewählt werden.

Die Art der Leisten 20 kann frei gewählt werden; sie können aus Leichtmetall oder Stahlblech geformt sein oder auch aus Kunststoff gespritzt werden. Die Leisten 20 können aber auch aus Holz oder einem Verbundwerkstoff hergestellt werden. Zweckmässig wird eine solche Materialkombination gewählt, dass einerseits die Leisten 20 den verlangten Sicherheitsbedingungen genügen und andererseits das Material der Nut 11 für das Leistenmaterial günstige Reibungsverhältnisse bietet. Hierbei ist es nicht erforderich, dass die Leisten 20 in die Nut 11 ragen und dort geführt sind. Wie in Fig. 2 oder 6 dargestellt ist, können nur die an den Enden der Leisten 20 befestigten Nocken 21 oder 37 in die Nut 11 ragen. Dadurch ist es möglich, die Nut 11 schmäler zu halten und dementsprechend die Wandstärke der Nutwände zu vergrössern. Der gegenseitige Abstand der Nuten 11 ist dagegen durch die Stärke der Leisten 20 gegeben. In jedem Fall wird jedoch erreicht, dass selbst bei hohen Oeffnungen 1 der aufgerollte Rolladen einen langgestreckten, jedoch schmalen Wickel bildet, wodurch eine Einengung des Tageslichteinfalls vermieden werden kann.

## Patentansprüche

1. Rolladen (5) zum wahlweisen Verschliessen einer Oeff- nung (1) in Wänden, der sich aus horizontal nebenein- ander angeordneten Leisten (20) zusammensetzt, die gelenkig miteinander verbunden und zur Freigabe der Oeffnung mittels einer, oberhalb oder unterhalb der Oeffnung angeordneten Betätigungsvorrichtung (7) zu einem Wickel zusammenrollbar sind, dadurch gekennzeichnet, dass die Leisten (20) beim Aufrollen und Abrollen des Wickels mit einem oder beiden Enden an einem drehbar gelagerten Antriebsrad (15, 35) angreifen, das mit der Betätigungsvorrichtung in Wirkungsverbindung steht.

2. Rolladen nach Anspruch 1, dadurch gekennzeichnet, dass das Antriebsrad (15, 35) Mitnehmer (16, 36) aufweist, die sich radial oder mindestens angenähert parallel zur Drehachse des Antriebsrades erstrecken.

3. Rolladen nach Anspruch 1 oder 2, dadurch gekennzeichnet, dass die Leisten (20) an ihren Enden oder an mit den Leisten verbundenen Endgliedern (21, 37, 40), z.B. Nocken oder Oesen, in einer Nut (11), vorzugsweise mit langgestreckter Spiralform, geführt sind.

4. Rolladen anch Anspruch 2 oder 3, dadurch gekennzeichnet, dass die Mitnehmer (16) parallel zur Drehachse des Antriebsrades (15) verschiebbar gelagert und an einer Kulisse (23) geführt sind, derart, dass die Mitnehmer (16) während des Umlaufes auf einem Teil- bogen des Antriebsrades (15) an den Leisten (20) oder an den Endgliedern (21) der Leisten angreifen und während des andern Teilbogens aus dem Eingriff zu- rückgezogen sind.

5. Rolladen nach einem der Ansprüche 2 bis 4, dadurch gekennzeichnet, dass die Mitnehmer (16) in dem Antriebsrad (15) mit Abstand im Umfangsbereich fest angeordnet sind, wobei das Antriebsrad zur Ebene der Nut (11) geneigt ist, derart, dass die Mitnehmer (16) während des Umlaufes des Antriebsrades (15) nur auf einem Teilbogen des Antriebsrades an den Leisten oder an den Endgliedern (21) der Leisten (20) angreifen.

6. Rolladen nach Anspruch 2 oder 3, dadurch gekennzeichnet, dass die Mitnehmer (36) feste radiale Arme des Antriebsrades (35) sind, an denen die Leisten (20) oder die Endgliedern (37) angreifen, und dass das Antriebsrad unterhalb des Wickels und über der Oeffnung (1) angeordnet ist.

7. Rolladen nach Anspruch 5 oder 6, dadurch gekennzeichnet, dass nur die Endgliedern (21) der Leisten (20) in die spiralförmige Nut (11) ragen.

8. Rolladen nach einem der Ansprüche 3 bis 7, dadurch gekennzeichnet, dass die Nut (11) auf einer Platte (12) angeordnet ist und mit dieser einen einzigen Teil bilden.

9. Rolladen nach Anspruch 9, dadurch gekennzeichnet, dass für das Eingreifen der Mitnehmer (16) in di-e Endglieder (21) der Leisten (20) im Bereich des äussersten oberen Bogens der Nut (11) in der Platte (12) ein Schlitz (24) mit einer Länge entsprechend dem Eingriff der Mitnehmer in die Nut (11) ausgespart ist.

10. Rolladen nach Anspruch 1, dadurch gekennzeichnet, dass das Antriebsrad (15) mit dem Zahnrad eines Zahnradgetriebes, z.B. dem Schneckenrad eines Schneckengetriebes oder dem Kegelrad (26) eines Kegelradgetriebes, fest verbunden ist, wobei ein mit der Betätigungsvorrichtung (7) verbundenes weiteres Zahnrad, z.B. ein Kegelradritzel (28) oder eine Schnecke, in das Zahnrad eingreift.
